# FASCICULE DE BREVET EUROPEEN

(11) **EP 2 468 080 B1**
(45) Date de publication et mention de la délivrance du brevet: **05.07.2017**
(21) Numéro de dépôt: 10745594.1
(22) Date de dépôt: 19.08.2010
(51) Int. Cl.: H05H 7/12, H05H 9/04

(54) **DISPOSITIF HYPERFREQUENCES D'ACCELERATION D'ELECTRONS**
MIKROWELLENVORRICHTUNG ZUR ELEKTRONENBESCHLEUNIGUNG
MICROWAVE DEVICE FOR ACCELERATING ELECTRONS

(30) Priorité: 21.08.2009 FR 0904023
(43) Date de publication de la demande: 27.06.2012
(73) Titulaire: Thales, 92400 Courbevoie (FR)
(72) Inventeur: SIERRA, Serge, F-92210 Saint Cloud (FR)
(74) Mandataire: Lucas, Laurent Jacques
(86) Numéro de dépôt international: PCT/EP2010/062110
(87) Numéro de publication internationale: WO 2011/020882

(56) Documents cités:
- WO-A2-2004/030162
- US-A- 2 887 580
- US-A- 4 006 422
- US-A- 4 347 547
- US-A1- 2002 122 531
- VIKULOV V F ET AL: "A Compact Standing-Wave Electron Linac with RF Drive System Using 3 dB Hybrid Junction" IEEE TRANSACTIONS ON NUCLEAR SCIENCE, IEEE SERVICE CENTER, NEW YORK, NY, US, vol. 34, no. 3, 1 juin 1979 (1979-06-01), pages 4292-4293, XP011222852 ISSN: 0018-9499
- BIGOLAS J ET AL: "The SW accelerating structure of variable energy electron Linac for medical application" PROCEEDINGS OF THE 2001 PARTICLE ACCELERATOR CONFERENCE : CHICAGO, ILLINOIS, U.S.A., JUNE 18 - 22, 2001 / PAC2001; [PARTICLE ACCELERATOR CONFERENCE], IEEE OPERATIONS CENTER, PISCATAWAY, NJ LNKD- DOI:10.1109/PAC.2001.987908, vol. 4, 18 juin 2001 (2001-06-18), pages 2790-2792, XP010581735 ISBN: 978-0-7803-7191-0
- TANABE E ET AL: "Compact multi-energy electron linear accelerators" NUCLEAR INSTRUMENTS & METHODS IN PHYSICS RESEARCH, SECTION - B:BEAM INTERACTIONS WITH MATERIALS AND ATOMS, ELSEVIER, AMSTERDAM, NL LNKD- DOI:10.1016/0168-583X(85)90128-4, vol. B10/11, no. PART 02, 1 janvier 1985 (1985-01-01), pages 871-876, XP002103628 ISSN: 0168-583X

## Description

L'invention concerne un accélérateur radiofréquences d'électrons pour dispositif d'inspection de conteneur.

Les systèmes d'inspection de conteneurs tels que ceux transportés par camion, ou par bateau utilisent une source de rayonnement de photons de haute énergie.

La figure 1 montre une vue en perspective d'un exemple de réalisation d'un dispositif d'inspection de conteneur 10, de l'état de l'art, remorqué par un tracteur 12.

Le dispositif d'inspection de la figure 1 comporte essentiellement, un accélérateur radiofréquences d'électrons 20 percutant une cible 22 qui fournit à son tour un rayonnement de photons 26 à haute énergie balayant verticalement un côté du conteneur 10. L'accélérateur est excité par une source hyperfréquence 28 à une fréquence f0.

Un détecteur 30 placé de l'autre côté du conteneur fourni une image d'une tranche verticale du contenu du conteneur. Le déplacement du conteneur 10 par le tracteur 12 dans un sens 32 permet d'obtenir une image complète du contenu sur toute la longueur du conteneur. Le conteneur tracté par le camion et le détecteur peuvent aussi se déplacer dans mouvement relatif de l'un par rapport à l'autre.

D'autres systèmes comportent deux sources d'irradiation perpendiculaires dans un même plan d'inspection et deux détecteurs associés pour fournir une image en (pseudo) trois dimensions du contenu du conteneur.

Dans ce type de système d'inspection de conteneur, l'accélérateur radiofréquences est un accélérateur linéaire ou LINAC, pour LINear ACcelerator en langue anglaise, la trajectoire des électrons est toujours rectiligne, le champ électrique d'accélération des électrons est de haute fréquence.

Les sources haute fréquence utilisées sont presque toujours des klystrons ou des magnétrons. Les électrons sont accélérés dans le LINAC par impulsions à haute fréquence successives convenablement synchronisées. Le faisceau en passant dans une suite de cavités où règne un champ électrique alternatif va pouvoir atteindre une énergie de quelques MeV

Les systèmes actuels d'inspection de conteneurs permettent de faire sous la forme d'une suite d'impulsions d'énergie, soit des irradiations de photons à énergies constante, soit des irradiations avec changements d'énergie par « paquets » c'est-à-dire des changements d'énergie sur des durées longues par rapport à une impulsion d'énergie.

Les changements d'énergie sur les accélérateurs linéaires de l'état de l'art sont basés soit sur des déphasages intersection, soit sur des shunts mécaniques permettant de court-circuiter les cavités accélératrices en fin de section. Pour une plage modérée de variation d'énergie, la contrôle du courant de faisceau (beam loading en langue anglaise) ou une réduction de puissance radiofréquences (RF) modérée permettent de changer l'énergie des électrons en sortie du LINAC mais dans une plage restreinte, typiquement un facteur deux entre l'énergie minimum et l'énergie maximum.

Les figures 2a et 2b représentent l'énergie des électrons selon deux techniques d'accélération par impulsions de l'état de l'art utilisant un accélérateur radiofréquences de fréquence f0.

La figure 2a montre l'énergie des électrons sous forme d'une suite d'impulsions de largeur L et d'énergie E constante d'une impulsion à l'autre pendant un certain temps.

La figure 2b montre l'énergie des électrons sous forme de paquets successifs P1, P2 d'impulsions de même larguer L. L'énergie des impulsions de chaque paquet est la même soie E1 pour les impulsions du paquet P1 et E2 pour les impulsions du paquet P2.

De façon connue, l'énergie des photos rayonnée par la cible, exprimée en MV, est directement liée à l'énergie des électrons, exprimée en MeV, en sortie du dispositif radiofréquences d'accélérations impactant ladite cible.

Le document US 2002/0122531 décrit un accélérateur de particule linéaire pouvant fonctionner selon plusieurs modes de résonnance distincts permettant de délivrer deux niveaux d'énergie distincts.

Dans le système de l'état de l'art un certain temps Tr de latence est nécessaire pour passer des impulsions d'énergie E1 aux impulsions d'énergie E2 ce qui représente un inconvénient pour le dispositif d'inspection. Ce temps latence Tr est dû, dans les LINACS à commutation de l'état de l'art, au temps de commutation mécanique des shunts pour court-circuiter certains élément d'une des cavité du LINAC afin de faire varier le champs électrique dans les cavités.

Dans les LINACS à deux sections en cascade de l'état de l'art le temps de latence Tr est dû au temps nécessaire au changement de phase dans la section de sortie par des moteurs commandés par un dispositif de changement d'énergie.

Par ailleurs, le document US4,006,422 décrit un accélérateur d'électrons faisant circuler les électrons dans un sens puis dans le sens opposé dans l'accélérateur. Le niveau d'énergie en sortie 40 de l'accélérateur d'électrons est modifié soit par le déplacement du réflecteur 39 par rapport à la structure 30 soit par la modification du champ magnétique dans ledit réflecteur.

Dans les systèmes actuels d'inspections de conteneurs, on cherche à obtenir une plage de variation de l'énergie rayonnée de plus en plus importante afin d'augmenter la précision de l'identification du contenu d'un conteneur.

La demande actuelle conduit à s'orienter vers des systèmes d'inspection permettant de faire des irradiations où l'énergie est changée d'une impulsion à l'autre.

Pour obtenir une plus grande précision d'identification du contenu d'un conteneur dans les systèmes d'inspection de conteneurs, l'invention propose un dispositif hyperfréquences d'accélération d'électrons selon la revendication 1.

Avantageusement le générateur radiofréquences comporte un klystron fonctionnant en amplificateur hyperfréquences et un oscillateur local OL, l'entrée hyperfréquences du klystron étant attaquée par une sortie hyperfréquences de l'oscillateur local comportant l'entrée de contrôle en fréquence du signal hyperfréquences d'excitation Ufr, la sortie de puissance du klystron étant appliqué à l'entrée de signal hyperfréquences d'excitation de la structure hyperfréquences.

Dans une réalisation, le canon à électrons comporte une grille de contrôle du courant du faisceau d'électrons.

Dans une autre réalisation, l'unité centrale UC comporte une sortie de contrôle fournissant à la grille du canon une tension Uc de contrôle du courant du faisceau d'électrons

Dans une autre réalisation, le générateur radiofréquences comporte une entrée de contrôle du niveau du signal hyperfréquences d'excitation Urf piloté par l'unité centrale UC.

Dans une autre réalisation, le signal d'excitation Urf est appliqué à la troisième cavité de la suite des n cavités C1, C2,...Ci,.. Cx,...Cn couplées, la première cavité de la suite étant celle la plus proche du canon à électrons.

Dans une autre réalisation, la structure hyperfréquence d'accélération d'électrons comporte 40 à 50 cavités, soit n compris entre 40 et 50, fonctionnant à une fréquence centrale de 3GHz, la variation de la fréquence centrale f0 du générateur radiofréquences attaquant la structure hyperfréquences étant de l'ordre de 1 MHz, la fréquence Fv variant entre Fv = fo + ou -500KHz, pour obtenir les variations maximales de l'énergie E1, E2, E3,....Ey,... des respectives impulsions 11, 12, I3,....Iy.. comprises entre 3 et 25 MeV.

Dans une autre réalisation, l'unité centrale est configurée pour fournir une durée L d'une impulsion Iy comprise entre 3 et 4 microsecondes.

L'invention est applicable à un dispositif d'inspection de conteneur comportant un dispositif hyperfréquences d'accélération d'électrons selon l'invention.

L'invention concerne aussi un procédé pour la mise en oeuvre d'un dispositif hyperfréquences d'accélération d'électrons selon la revendication 11.

Dans une réalisation, le canon à électrons comportant une grille de contrôle du courant du faisceau d'électrons, le procédé consiste en plus à contrôler le courant du faisceau d'électrons pour contrôler les électrons en sortie de la structure hyperfréquences.

La solution originale proposée par l'invention permet d'obtenir des variations de l'énergie en sortie de l'accélérateur linéaire dans des proportions bien plus importante que celles obtenues par les dispositifs d'accélération d'électrons de l'état de l'art. Cette solution proposée consiste à faire varier la fréquence RF de travail réelle de l'accélérateur alliée éventuellement aux autres paramètres de contrôle de l'énergie tels que le niveau du courant de faisceau et la puissance RF dans le LINAC.

La variation d'énergie par variation de la fréquence du signal RF injecté dans le LINAC est prise en compte dès la conception de la section accélératrice afin de permettre son optimisation.

Pour cela l'entrée RF doit être dissymétrique sur la section des cavités du coté du canon. En onde stationnaire, l'effet est accentué, ainsi en variant la fréquence par rapport à la fréquence centrale f0, une large gamme d'énergies peut être obtenue (typiquement un facteur de 8 est obtenu sur certains accélérateurs médicaux)

Par conséquent en alliant ce principe de variation de fréquence de l'accélérateur à une source RF permettant un changement de fréquence d'impulsion à impulsion (typiquement un klystron sur lequel la fréquence de travail est changée par le moyen de son pilote RF) il est possible d'obtenir un entrelacement de modes en énergie couvrant une vaste gamme d'énergies.

De plus si ce système est associé à un canon à électron dont l'émission peut être modifiée d'impulsion à impulsion on obtient alors la possibilité de variation d'énergie et de dose (ou au contraire de maintien de celle-ci) pour chaque impulsion d'énergie.

L'invention sera mieux comprise à l'aide d'un exemple de réalisation d'un dispositif hyperfréquences d'accélération selon l'invention, en référence aux dessins indexés dans lesquels :
- la figure 1, déjà décrite, montre une vue en perspective d'un exemple de réalisation d'un dispositif d'inspection de conteneur, de l'état de l'art ;
- les figures 2a et 2b, déjà décrites, représentent l'énergie irradiée selon deux techniques d'irradiation par impulsions de l'état de l'art ;
- la figure 3a représente un exemple de réalisation d'un dispositif d'accélération d'électrons radiofréquences selon l'invention ;
- la figure 3b montre un graphique représentant la variation du champ d'accélération des électrons le long de la structure hyperfréquences du dispositif d'accélération de la figure 3a ;
- la figure 4 représenté l'énergie des électrons en sortie du dispositif hyperfréquences de la figure 3 et ;
- la figure 5 montre la plage de variation de fréquence Fv du signal d'excitation du dispositif de la figure 3a.

La figure 3a représente un exemple de réalisation d'un dispositif d'accélération d'électrons radiofréquences selon l'invention.

Le dispositif de la figure 3a comporte essentiellement un canon à électrons 50 ayant une cathode 52 fournissant un faisceau d'électrons 54 dans une structure hyperfréquence 60 sous vide, de type klystron, formant un accélérateur radiofréquences linéaire d'électrons (section accélératrice), selon un axe longitudinal ZZ'.

La structure hyperfréquences 60, de forme longitudinale selon l'axe ZZ', comporte deux extrémités 62, 64 opposées et entre ses deux extrémités une suite de n cavités C1, C2,..Ci,...Cx,...Cn, alignées le long de l'axe longitudinal ZZ' formant un LINAC, x étant le rang de la cavité dans la suite des n cavités. Une cavité Cx de la suite est couplée à la précédente Cx-1 et à la suivante Cx+1. Les cavités présentent une fréquence de résonance f0.

Une des extrémités 62 de la structure hyperfréquences comporte, du côté d'une première cavité C1 de la suite de n cavités, une entrée 66 du faisceau d'électrons 54 émis par le canon à électrons 50. L'autre extrémité 64, du côté d'une dernière cavité Cn de ladite suite, comporte une sortie 68 d'électrons du faisceau accélérés.

Les électrons accélérés en sortie du LINAC sont destines à percuter une cible 70 fournissant des photons 72 à haute énergie pour l'irradiation du conteneur à inspecter.

La structure hyperfréquences 60 comporte une entrée radiofréquences 74 d'excitation, au niveau d'une des cavités Ci de la suite des n cavités, proche de l'entrée 66 du faisceau d'électrons.

La cavité proche de l'extrémité 62 de la structure hyperfréquences du côté du canon à électrons par laquelle est appliqué un signal d'excitation radiofréquences est une cavité d'entrée Ci choisie entre la première cavité C1, soit x=1, et une cavité Ci d'ordre x=n/3. La cavité d'entrée Ci est donc une cavité du premier tiers de la suite des n cavités du côte du canon à électrons.

Par exemple, l'entrée radiofréquences 74 d'excitation peut être réalisée par la troisième cavité C3 (x=3) dans une structure comportant 40 à 50 cavités.

De façon connue le faisceau d'électrons 54 est focalisé sur l'axe ZZ' de la structure hyperfréquences par un dispositif d'aimants permanents ou de solénoïdes, non représentés sur la figure, entourant ladite structure. Le faisceau d'électrons 54 peut être aussi autofocalisé par la RF elle même.

Dans cet exemple de réalisation de la figure 3a, le dispositif d'accélération comporte un klystron hyperfréquences KLY 80 fonctionnant en amplificateur hyperfréquences attaqué par une entrée RF 81 par la sortie RF d'un oscillateur local OL 82 de fréquence centrale f0 pouvant être commandé en fréquence Fv au tour de cette fréquence centrale f0. A cet effet, l'oscillateur local OL comporte une entrée 78 de contrôle en fréquence pour faire varier sa fréquence centrale f0.

Le klystron 80 fournit, à une sortie RF, selon une principale caractéristique de l'invention, un signal hyperfréquence d'excitation Urf de la cavité d'entrée Ci proche de l'entrée 66 du faisceau d'électrons à la fréquence d'excitation Fv.

L'énergie des électrons en sortie de la structure hyperfréquence peut être changée dans une grande plage d'énergies par la variation de fréquence Fv en sortie du générateur RF 76.

La figure 3b montre un graphique représentant la variation du champ d'accélération des électrons le long de la structure hyperfréquences du dispositif d'accélération de la figure 3a.

Le graphique de la figure 3b comporte, en ordonnées la valeur de l'enveloppe du champ d'accélération et, en abscisses, la position P considérée le long de la structure hyperfréquences 60 de l'accélérateur d'électrons. Cette position P est repérée par la position de la cavité dans la structure hyperfréquences variant de la première cavité C1 à la dernière cavité Cn.

Le graphique de la figure 3b montre trois courbes correspondant aux variations du champ d'accélération E le long de la structure hyperfréquences pour la fréquence centrale f0 et pour deux écarts autour de la fréquence centrale f0 en sortie du klystron 80 attaquant la cavité d'entrée Ci.

Le champ d'accélération est maximum à proximité de l'entrée 66 de la structure hyperfréquences

Pour une fréquence en sortie du klystron 80 égale à la fréquence centrale f0, l'enveloppe du champ en fonction de la position P est sensiblement constante le long de la structure hyperfréquences. L'énergie des électrons en sortie 68 de la structure est donc maximale (E1)

Pour une fréquence du klystron s'écartant d'une première valeur Δf1 de la fréquence centrale f0, soit Fv1 = f0+ Δf1, l'enveloppe du champ en fonction de la position P diminue, l'énergie des électrons en sortie 68 de la structure hyperfréquence est alors E2 inférieure à E1,

Pour une fréquence du klystron s'écartant d'une deuxième valeur Δf2 plus grande que Δf1 de la fréquence centrale f0, soit Fv2 = f0+ Δf2, l'enveloppe du champ en fonction de la position P diminue plus rapidement que dans le cas précédent, l'énergie des électrons en sortie de la structure est alors E3 inférieure à E2

Le dispositif d'accélérations d'électrons selon l'invention permet d'obtenir une dynamique (E1 à E3) de variations d'énergie en sortie de la structure hyperfréquences, par la variation de la fréquence centrale f0, de l'ordre typiquement de 3 à 25MeV pour une variation de fréquence de l'ordre du Mhz

Le dispositif hyperfréquences d'accélération d'électrons comporte, en outre, une unité centrale UC 90 configurée pour commander la variation d'énergie des électrons en sortie de la structure hyperfréquences.

La figure 4 représenté l'énergie des électrons en sortie du dispositif hyperfréquences de la figure 3.

Dans cet exemple de réalisation, l'énergie des électrons en sortie de la structure hyperfréquences 60 est sous forme d'une suite d'impulsion 11, 12, I3,...Iy... d'énergie respective E1, E2, E3,...Ey.. A cet effet, la fréquence du générateur radiofréquences est contrôlée par l'unité centrale UC pour changer la fréquence Fv en synchronisme avec les dites impulsions 11, 12, I3,...Iy...d'énergie.

Les électrons accélérés du faisceau, en sortie 68 de la structure hyperfréquences percutent la cible 70 avec une énergie impulsionnelle variable en fonction de la fréquence Fv du signal hyperfréquence applique par le klystron à la structure. La cible irradie à son tour des photons 72 d'énergie fonction de l'énergie des électrons incidents.

La figure 4 montre l'énergie E1, E2, E3,...Ey... des électrons impactant la cible 70 pour chaque impulsion respective 11, 12, I3,...Iy...d'énergie en sortie de la structure hyperfréquences en fonction du temps t.

L'énergie des électrons E1, E2, E3,...Ey... peut être commandée à une valeur souhaitée pour chacune des impulsions successives 11, 12, I3,...Iy.. par un changement de la fréquence Fv de l'oscillateur local à chaque impulsion.

La fréquence de l'oscillateur local OL 82 est commandée par l'unité centrale UC pour changer la fréquence Fv en synchronisme avec les dites impulsions d'énergie, une fréquence Fvy de l'oscillateur local et donc du signal hyperfréquences d'excitation fournit par le klystron produisant une énergie Ey de l'impulsion Iy respective en sortie de la structure hyperfréquences d'accélération. A cet effet, l'unité centrale UC comporte une sortie de contrôle 92 fournissant un signal de contrôle Cf de fréquence Fv à l'entrée de contrôle 78 en fréquence de l'oscillateur local OL 82

Deux impulsions d'énergie consécutives Iy, I(y+1) sont séparées par une période de temps Tn à énergie nulle obtenue, soit par des actions d'interruption du courant de faisceau, soit par l'interruption de l'excitation RF du klystron KLY soit par les deux actions.

L'interruption de l'excitation RF est commandée par l'unité centrale UC. A cet effet, l'unité centrale UC elle comporte une sortie de commande 94 attaquant une entrée 96 de l'oscillateur local LO pour interrompre le niveau RF d'attaque du klystron et par conséquent le niveau du signal hyperfréquences d'excitation Urf

Dans un exemple de réalisation du dispositif d'accélération selon l'invention, la structure hyperfréquence d'accélération comporte 40 à 50 cavités (n compris entre 40 et 50) fonctionnant à une fréquence centrale de 3GHz. La variation de la fréquence centrale f0 du générateur radiofréquences attaquant la structure hyperfréquences (LINAC) est de l'ordre de 1MHz, soit Fv = f0 + ou -500KHz, pour obtenir les variations maximales de l'énergie des impulsions et pouvant être comprises entre 3 et 25 MeV.

La durée L d'une impulsion est de l'ordre de 3 à 4 microsecondes.

L'excitation du LINAC est effectuée par la troisième cavité C3.

La figure 5 montre la plage de variation de fréquence Fv du signal d'excitation du dispositif de la figure 3 autour de la fréquence centrale f0 entre une fréquence maximum Fvmax et une fréquence minimum Fvmin.

Dans d'autres réalisations, le générateur radiofréquences 76 peut être un magnétron contrôlé en fréquences par l'unité centrale UC.

Le dispositif d'accélération d'électrons selon l'invention permet de changer l'énergie des électrons, et donc l'énergie irradiée par la cible, d'une impulsion à la suivante avec une très grande rapidité bien plus importante que celle des dispositifs à commutation mécanique de l'état de l'art, donc sans temps de latence Tr.

Dans une variante de réalisation du dispositif selon l'invention, le canon à électrons comporte une grille 100 de contrôle du courant du faisceau d'électrons. L'unité centrale UC comporte une sortie de contrôle 110 fournissant à la grille 100 une tension de contrôle Uc dudit courant de faisceau.

Le contrôle du courant de faisceau permet d'adapter, par le contrôle des électrons envoyés sur la cible 70 en sortie de la structure hyperfréquences, la dose de radiation (exprimée en Joules/ kilogramme) de photons émis par ladite cible et ceci quelque soit le niveau d'énergie des électrons frappant la cible.

Le contrôle du courant de faisceau permet, par exemple, de maintenir une dose de radiation constante quelque soit le niveau d'énergie des électrons lors des impulsions.

Dans le cas de dispositif d'inspection de conteneurs l'utilisation d'un tel dispositif d'accélération selon l'invention à énergie variable très rapidement et dans des proportions importantes et entrecroisées permet une détection plus fine avec une plus grande résolution des détails du contenu du conteneur. En outre, il permet un large spectre d'analyse des éléments irradiés avec la possibilité de détecter la famille de matériaux définis par leur nombre atomique

Le dispositif n'est pas limitatif à l'application industrielle d'inspection de conteneurs, il peut être aussi utilisé dans le domaine médical et notamment en radiothérapie.

## Revendications

1. Dispositif hyperfréquences d'accélération d'électrons comportant :
- un canon (50) à électrons fournissant un faisceau d'électrons (54) selon un axe ZZ',
- une structure hyperfréquence (60) d'accélération des électrons du faisceau fourni par le canon à électrons, la structure hyperfréquences ayant, selon l'axe ZZ', deux extrémités opposées (62, 64), une des extrémités (62) du côté du canon à électrons comportant une entrée (66) du faisceau d'électrons, l'autre extrémité (64) comportant une sortie (68) des électrons accélérés du faisceau, entre les deux extrémités de la structure hyperfréquences, une suite de n cavités C1, C2,...Ci,.. Cx,...Cn couplées, selon ledit axe ZZ', de fréquence centrale de résonance f0, x étant le rang de la cavité dans la suite des n cavités, la première cavité C1 de la suite de n cavités étant du côté de l'extrémité (62) du côté du canon à électrons, la structure hyperfréquence ayant, en outre, une entrée (74) de signal hyperfréquences d'excitation Urf par une cavité d'entrée Ci faisant partie de la suite des n cavités,
- un générateur radiofréquences (76) commandable en fréquence Fv comportant, une entrée de contrôle (78) en fréquence, une sortie hyperfréquence fournissant le signal hyperfréquences d'excitation Urf à la fréquence Fv à l'entrée (74) de signal hyperfréquences de la structure hyperfréquence,
- une unité centrale UC (90) fournissant un signal de commande de la fréquence Fv à l'entrée de contrôle (78) en fréquence du générateur radiofréquences (76),
l'unité centrale UC étant configurée pour commander au moins la fréquence Fv du générateur radiofréquences (76) autour de la fréquence centrale de résonance f0 pour fournir à la sortie (68) de la structure hyperfréquences (60) une suite d'impulsions 11, 12, I3,....Iy,... d'électrons accélérés de niveaux d'énergie E1, E2, E3,..Ey,... respectifs variables d'une impulsion Iy à la suivante I(y+1), y étant le rang de l'impulsion dans la suite d'impulsions, une fréquence Fvy du signal d'excitation Urf pendant une impulsion Iy produisant une énergie Ey des électrons accélérés en sortie de la structure hyperfréquences,
**caractérisé en ce que** la cavité d'entrée est une cavité proche de l'extrémité (62) de la structure hyperfréquences du côté du canon à électrons et est choisie entre la première cavité C1, soit x=1, et une cavité Ci d'ordre x=n/3.

2. Dispositif hyperfréquences selon la revendication 1, **caractérisé en ce que** le générateur radiofréquences (76) comporte un klystron (80) fonctionnant en amplificateur hyperfréquences et un oscillateur local OL (82), l'entrée hyperfréquences du klystron étant attaquée par une sortie hyperfréquences de l'oscillateur local comportant l'entrée de contrôle en fréquence (78) du signal hyperfréquences d'excitation Ufr, la sortie de puissance du klystron (80) étant appliqué à l'entrée (74) de signal hyperfréquences d'excitation de la structure hyperfréquences.

3. Dispositif hyperfréquences selon l'une des revendications 1 ou 2, **caractérisé en ce que** le canon (50) à électrons comporte une grille (100) de contrôle du courant du faisceau d'électrons.

4. Dispositif hyperfréquences selon la revendication 3, **caractérisé en ce que** l'unité centrale UC (90) comporte une sortie de contrôle (110) fournissant à la grille (100) du canon une tension Uc de contrôle du courant du faisceau d'électrons

5. Dispositif hyperfréquences selon l'une des revendications 1 à 4, **caractérisé en ce que** le générateur radiofréquences (76) comporte une entrée (96) de contrôle du niveau du signal hyperfréquences d'excitation Urf piloté par l'unité centrale UC.

6. Dispositif hyperfréquences selon l'une des revendications 1 à 5, **caractérisé en ce que** le signal d'excitation Urf est appliqué à la troisième cavité (C3) de la suite des n cavités C1, C2,...Ci,.. Cx,...Cn couplées, la première cavité (C1) de la suite étant celle la plus proche du canon (50) à électrons.

7. Dispositif hyperfréquences selon l'une des revendications 1 à 6, **caractérisé, en ce que** la structure hyperfréquence(60) d'accélération d'électrons comporte 40 à 50 cavités, soit n compris entre 40 et 50, fonctionnant à une fréquence centrale de 3GHz, la variation de la fréquence centrale f0 du générateur radiofréquences (76) attaquant la structure hyperfréquences étant de l'ordre de 1 MHz, la fréquence Fv variant entre Fv = fo + ou -500KHz, pour obtenir les variations maximales de l'énergie E1, E2, E3,....Ey,... des respectives impulsions I1, I2, I3,....Iy.. comprises entre 3 et 25 MeV.

8. Dispositif hyperfréquences selon l'une des revendications 1 à 7, **caractérisé en ce que** l'unité centrale UC est configurée pour fournir une durée L d'une impulsion Iy comprise entre 3 et 4 microsecondes.

9. Dispositif d'inspection de conteneur **caractérisé en ce qu'**il comporte un dispositif hyperfréquences d'accélération d'électrons selon l'une des revendications 1 à 8.

10. Procédé pour la mise en oeuvre d'un dispositif hyperfréquences d'accélération d'électrons selon l'une des revendications 1 à 8, comportant au moins l'étape de:
changer la fréquence Fv du générateur radiofréquences autour de la fréquence centrale de résonance f0 pour fournir à la sortie (68) de la structure hyperfréquences (60) une suite d'impulsions I1, I2, I3,....Iy,... d'électrons accélérés de niveaux d'énergie E1, E2, E3,..Ey,... respectifs variables d'une impulsion Iy à la suivante I(y+1), y étant le rang de l'impulsion dans la suite d'impulsions, une fréquence Fvy du signal d'excitation Urf pendant une impulsion Iy produisant une énergie Ey des électrons accélérés en sortie de la structure hyperfréquences.

11. Procédé pour la mise en oeuvre d'un dispositif hyperfréquences d'accélération d'électrons selon la revendication 10, le canon (50) à électrons comportant une grille (100) de contrôle du courant du faisceau d'électrons, **caractérisé en ce qu'**il consiste en plus à contrôler le courant du faisceau d'électrons pour contrôler les électrons en sortie de la structure hyperfréquences.

## Patentansprüche

1. Mikrowellenvorrichtung zur Elektronenbeschleunigung, die Folgendes umfasst:
- eine Elektronenkanone (50), die einen Elektronenstrahl (54) entlang einer Achse ZZ' liefert,
- eine Mikrowellenstruktur (60) zum Beschleunigen von Elektronen des von der Elektronenkanone gelieferten Strahls, wobei die Mikrowellenstruktur entlang der Achse ZZ' zwei gegenüberliegende Enden (62, 64) hat, wobei eines der Enden (62) der Seite der Elektronenkanone einen Elektronenstrahleingang (66) und das andere Ende (64) einen Ausgang (68) für beschleunigte Elektronen des Strahls, zwischen den beiden Enden der Mikrowellenstruktur einen Satz von n gekoppelten Hohlräumen C1, C2, ... Ci, ... Cx, ... Cn, entlang der Achse ZZ', mit der Resonanzmittenfrequenz f0 hat, wobei x der Rang des Hohlraums in dem Satz von n Hohlräumen ist, wobei der erste Hohlraum C1 des Satzes von n Hohlräumen auf der Seite des Endes (62) der Seite der Elektronenkanone ist, wobei die Mikrowellenstruktur ferner einen Eingang (74) für Anregungsmikrowellensignale Urf durch einen Eingangshohlraum Ci hat, der Teil des Satzes von n Hohlräumen ist,
- einen mit der Frequenz Fv steuerbaren Mikrowellengenerator (76), der einen Frequenzregeleingang (78) und einen Mikrowellenausgang hat, der das Anregungsmikrowellensignal Urf mit der Frequenz Fv am Mikrowellensignaleingang (74) der Mikrowellenstruktur liefert,
- eine Zentraleinheit UC (90), die ein Steuersignal der Frequenz Fv am Frequenzregeleingang (78) des Funkfrequenzgenerators (76) liefert,
wobei die Zentraleinheit UC zum Regeln wenigstens der Frequenz Fv des Funkfrequenzgenerators (76) um die Resonanzmittenfrequenz f0 konfiguriert ist, um am Ausgang (68) der Mikrowellenstruktur (60) einen Satz von Impulsen I1, I2, I3, ...Iy, ...von beschleunigten Elektronen mit jeweiligen veränderlichen Energieniveaus E1, E2, E3, ... Ey,... von einem Impuls Iy zum nächsten I(y+1) zu liefern, wobei y der Rang des Impulses im Impulssatz ist, wobei eine Frequenz Fvy des Anregungssignals Urf während eines Impulses Iy eine Energie Ey von beschleunigten Elektroden am Ausgang der Mikrowellenstruktur erzeugt,
**dadurch gekennzeichnet, dass** der Eingangshohlraum ein Hohlraum nahe dem Ende (62) der Mikrowellenstruktur auf der Seite der Elektronenkanone ist und zwischen dem ersten Hohlraum C1, wobei x=1 ist, und einem Hohlraum Ci der Größenordnung x=n/3 gewählt wird.

2. Mikrowellenvorrichtung nach Anspruch 1, **dadurch gekennzeichnet, dass** der Funkfrequenzgenerator (76) ein Klystron (80) umfasst, das als Mikrowellenverstärker und als Lokaloszillator OL (82) fungiert, wobei der Mikrowelleneingang des Klystrons durch einen Mikrowellenausgang des Lokaloszillators attackiert wird, der den Frequenzregeleingang (78) des Anregungsmikrowellensignals Ufr umfasst, wobei der Leistungsausgang des Klystrons (80) an den Eingang (74) des Anregungsmikrowellensignals der Mikrowellenstruktur angelegt wird.

3. Mikrowellenvorrichtung nach Anspruch 1 oder 2, **dadurch gekennzeichnet, dass** die Elektronenkanone (50) ein Steuergitter (100) des Stroms des Elektronenstrahls umfasst.

4. Mikrowellenvorrichtung nach Anspruch 3, **dadurch gekennzeichnet, dass** die Zentraleinheit UC (90) einen Steuerausgang (110) umfasst, der am Gitter (100) der Kanone eine Spannung Uc zum Steuern des Stroms des Elektronenstrahls anlegt.

5. Mikrowellenvorrichtung nach einem der Ansprüche 1 bis 4, **dadurch gekennzeichnet, dass** der Funkfrequenzgenerator (76) einen Eingang (96) zum Regeln des Pegels des Anregungsmikrowellensignals Urf umfasst, gesteuert durch die Zentraleinheit UC.

6. Mikrowellenvorrichtung nach einem der Ansprüche 1 bis 5, **dadurch gekennzeichnet, dass** das Anregungssignal Urf an den dritten Hohlraum (C3) des Satzes von n gekoppelten Hohlräumen C1, C2,... Ci,... Cx,...Cn angelegt wird, wobei der erste Hohlraum (C1) des Satzes derjenige ist, der der Elektronenkanone (50) am nächsten liegt.

7. Mikrowellenvorrichtung nach einem der Ansprüche 1 bis 6, **dadurch gekennzeichnet, dass** die Mikrowellenstruktur (60) zur Elektronenbeschleunigung 40 bis 50 Hohlräume umfasst, also n liegt zwischen 40 und 50, die auf einer Mittenfrequenz von 3 GHz arbeiten, wobei die Variation der Mittenfrequenz f0 des die Mikrowellenstruktur attackierenden Funkfrequenzgenerators (76) in der Größenordnung von 1 MHz liegt, wobei die Frequenz Fv zwischen Fv = fo + oder - 500 KHz variiert, um maximale Variationen der Energie E1, E2, E3,...Ey,... der jeweiligen Impulse I1, I2, I3,...Iy... zwischen 3 und 25 MeV zu erhalten.

8. Mikrowellenvorrichtung nach einem der Ansprüche 1 bis 7, **dadurch gekennzeichnet, dass** die Zentraleinheit UC zum Liefern einer Dauer L eines Impulses Iy zwischen 3 und 4 Mikrosekunden konfiguriert ist.

9. Vorrichtung zum Prüfen von Behälter, **dadurch gekennzeichnet, dass** sie eine Mikrowellenvorrichtung für Elektronenbeschleunigung nach einem der Ansprüche 1 bis 8 umfasst.

10. Verfahren zum Anwenden einer Mikrowellenvorrichtung für Elektronenbeschleunigung nach einem der Ansprüche 1 bis 8, das wenigstens den folgenden Schritt beinhaltet:
Ändern der Frequenz Fv des Mikrowellengenerators um die Resonanzmittenfrequenz f0, um am Ausgang (68) der Mikrowellenstruktur (60) einen Satz von beschleunigten Elektronenimpulsen I1, I2, I3,...y,... mit jeweiligen variablen Energieniveaus E1, E2, E3,...Ey,... von einem Impuls Iy zum nächsten I(y+1) zu liefern, wobei y der Rang des Impulses im Impulssatz ist, wobei eine Frequenz Fvy des Anregungssignals Urf während eines Impulses Iy eine Energie Ey von beschleunigten Elektroden am Ausgang der Mikrowellenstruktur erzeugt.

11. Verfahren zum Anwenden einer Mikrowellenvorrichtung für Elektronenbeschleunigung nach Anspruch 10, wobei die Elektronenkanone (50) ein Gitter (100) zum Steuern des Stroms des Elektronenstrahls umfasst, **dadurch gekennzeichnet, dass** es ferner das Steuern des Stroms des Elektronenstrahls zum Steuern der Elektroden am Ausgang der Mikrowellenstruktur umfasst.

## Claims

1. Electron acceleration hyperfrequency device comprising:
- an electron gun (50) which supplies an electron beam (54) along an axis ZZ',
- a hyperfrequency structure (60) for accelerating the electrons of the beam supplied by the electron gun, the hyperfrequency structure having, along the axis ZZ', two opposing ends (62, 64), one of the ends (62) at the side of the electron gun comprising an input (66) of the electron beam, the other end (64) comprising an output (68) of the accelerated electrons of the beam, between the two ends of the hyperfrequency structure, a series of n coupled cavities C1, C2,... Ci,... Cx,... Cn, along the axis ZZ', having a central resonance frequency f0, x being the rank of the cavity in the series of n cavities, the first cavity C1 of the series of n cavities being at the side of the end (62) at the side of the electron gun, the hyperfrequency structure further having an input (74) of the hyperfrequency excitation signal Urf via an input cavity Ci which is part of the series of n cavities,
- a radiofrequency generator (76) which can be controlled in terms of frequency Fv and which comprises a frequency control input (78), a hyperfrequency output which supplies the hyperfrequency excitation signal Urf at the frequency Fv at the input (74) of the hyperfrequency signal of the hyperfrequency structure,
- a central unit UC (90) which supplies a signal for controlling the frequency Fv at the frequency control input (78) of the radiofrequency generator (76),
the central unit UC being configured to control at least the frequency Fv of the radiofrequency generator (76) around the central resonance frequency f0 in order to supply at the output (68) of the hyperfrequency structure (60) a series of pulses 11, 12, l3,....ly,.... of accelerated electrons having levels of energy E1, E2, E3, ... Ey, ... which can vary from one pulse ly to the following pulse l(y+1), respectively, y being the rank of the pulse in the series of pulses, a frequency Fvy of the excitation signal Urf during a pulse ly producing an energy Ey of the accelerated electrons at the output of the hyperfrequency structure,
**characterised in that** the input cavity is a cavity close to the end (62) of the hyperfrequency structure at the side of the electron gun and is selected from the first cavity C1, that is, x = 1, and a cavity Ci in the order of x=n/3.

2. Hyperfrequency device according to claim 1, **characterised in that** the radiofrequency generator (76) comprises a klystron (80) which operates as a hyperfrequency amplifier and a local oscillator OL (82), the hyperfrequency input of the klystron being affected by a hyperfrequency output of the local oscillator which comprises the frequency control input (78) of the excitation hyperfrequency signal Ufr, the power output of the klystron (80) being applied to the input (74) of the hyperfrequency excitation signal of the hyperfrequency structure.

3. Hyperfrequency device according to either claim 1 or claim 2, **characterised in that** the electron gun (50) comprises a grid (100) for controlling the flow of the electron beam.

4. Hyperfrequency device according to claim 3, **characterised in that** the central unit UC (90) comprises a control output (110) which supplies to the grid (100) of the gun a voltage Uc for controlling the flow of the electron beam.

5. Hyperfrequency device according to any one of claims 1 to 4, **characterised in that** the radiofrequency generator (76) comprises an input (96) for controlling the level of the hyperfrequency excitation signal Urf controlled by the control unit UC.

6. Hyperfrequency device according to any one of claims 1 to 5, **characterised in that** the excitation signal Urf is applied to the third cavity (C3) of the series of n coupled cavities C1, C2, ..., Ci,... Cx, ... Cn, the first cavity (C1) of the series being the cavity which is closest to the electron gun (50).

7. Hyperfrequency device according to any one of claims 1 to 6, **characterised in that** the hyperfrequency structure (60) for accelerating electrons comprises from 40 to 50 cavities, that is, n between 40 and 50, operating at a central frequency of 3 GHz, the variation of the central frequency f0 of the radiofrequency generator (76) affecting the hyperfrequency structure being in the order of 1 MHz, the frequency Fv varying between Fv = fo + or -500 KHz in order to obtain the maximum variations of the energy E1, E2, E3,... Ey,... of the respective pulses 11, 12, 13,... ly .. between 3 and 25 MeV.

8. Hyperfrequency device according to any one of claims 1 to 7, **characterised in that** the central unit UC is configured to supply a duration L of a pulse ly between 3 and 4 microseconds.

9. Container inspection device, **characterised in that** it comprises an electron acceleration hyperfrequency device according to any one of claims 1 to 8.

10. Method for operating an electron acceleration hyperfrequency device according to any one of claims 1 to 8, comprising at least the step of:
changing the frequency Fv of the radiofrequency generator around the central resonance frequency f0 in order to supply at the output (68) of the hyperfrequency structure (60) a series of pulses l1, l2, l3,... ly,... of accelerated electrons having levels of energy E1, E2, E3, ... Ey,.. which can vary from one pulse ly to the following pulse l(y+1), respectively, y being the rank of the pulse in the series of pulses, a frequency Fvy of the excitation signal Urf during a pulse ly producing an energy Ey of the accelerated electrons at the output of the hyperfrequency structure.

11. Method for operating an electron acceleration hyperfrequency device according to claim 10, the electron gun (50) comprising a grid (100) for controlling the flow of the electron beam, **characterised in that** it further involves controlling the flow of the electron beam in order to control the electrons at the output of the hyperfrequency structure.
